# FASCICULE DE BREVET EUROPEEN

(11) **EP 0 128 866 B1**
(45) Date de publication et mention de la délivrance du brevet: **10.12.1986**
(21) Numéro de dépôt: 84810261.2
(22) Date de dépôt: 28.05.1984
(51) Int. Cl.: B65H 3/44, B41J 13/00

(54) **Dispositif d'alimentation en feuilles pour imprimante ou machine à écrire**
Vorrichtung zum Zuführen von Bogen für ein Druckgerät oder eine Schreibmaschine
Sheet feeding device for a printer or a typewriter

(30) Priorité: 03.06.1983 CH 3056/83
(43) Date de publication de la demande: 19.12.1984
(73) Titulaire: HERMES PRECISA INTERNATIONAL S.A., CH-1400 Yverdon (CH)
(72) Inventeur: Costa, Jorge, CH-1400 Yverdon (CH); Reichel, Wolfgang, CH-1400 Yverdon (CH)
(74) Mandataire: Ardin, Pierre

## Description

La présente invention concerne un dispositif d'alimentation en feuilles pour imprimante ou machine à écrire comprenant un châssis, un ou plusieurs supports sur lesquels les feuilles à imprimer sont stockées en pile, un mécanisme d'extraction, associé à chacun des supports, destiné à extraire une feuille du support en vue de son introduction dans l'imprimante, et un mécanisme de sélection destiné à activer un des mécanismes d'extraction, le mécanisme de sélection et les mécanismes d'extraction étant entraînés par un organe d'entraînement du cylindre de frappe de l'imprimante suivant deux directions opposées.

On connaît déjà ce mode de construction par le brevet allemand DE 2.950.707. Le dispositif décrit dans ce brevet comprend un mécanisme de sélection entraîné par le cylindre de frappe permettant d'activer l'un des mécanismes d'extraction du papier en entraînant le cylindre de frappe d'abord sur une distance prédéterminée dans un papier sens opposé à l'introduction du papier, en inversant le sens d'entraînement sur une petite distance prédéterminée, en entraînant ensuite le cylindre de nouveau suivant le premier sens pour faire avancer la feuille jusqu'au cylindre de frappe et en inversant une troisième fois le sens d'entraînement du cylindre de frappe pour introduire le papier dans l'imprimante. Ce mode de fonctionnement est compliqué. En outre, lorsqu'une feuille introduite dans l'imprimante est partiellement imprimée et l'opérateur désire compléter ou corriger une ligne préalablement écrite, le dispositif décrit dans ce brevet allemand ne permet de revenir en arrière que de quelques lignes, sans quoi l'un des mécanismes d'extraction est entraîné pour faire avancer une feuille vers l'imprimante ce qui peut perturber le fonctionnement du dispositif.

Le dispositif selon la présente demande a pour but de remédier à ces inconvénients et il est caractérisé à cet effet en ce que le mécanisme de sélection comprend un levier de sélection entraîné par l'organe d'entraînement et une pièce de guidage coopérant avec une portion du levier de sélection, cette pièce de guidage comportant une glissière de sélection coopérant avec ladite portion et un nombre de voies de guidage pour cette portion au moins égal au nombre de mécanismes d'extraction, le dispositif comportant, associée à chacune des voies de guidage une pièce de commande d'extraction agencée de façon à coopérer avec le levier de sélection, chacune des voies de guidage comportant une ouverture par laquelle elle communique avec la glissière de sélection, le levier de sélection étant sollicité par un élément élastique dans une position de repos à partir de laquelle il est entraîné selon une première direction en suivant la glissière de sélection vers lesdites ouvertures, qui sont agencées de façon que ladite portion suive une des voies de guidage, lorsque le levier de sélection est déplacé suivant une seconde direction opposée à la première pour coopérer avec une des pièces de commande d'extraction.

Le dessin annexé représente, à titre d'exemple, une forme d'exécution du dispositif objet de l'invention.
La figure 1 est une vue latérale en coupe représentant l'ensemble du dispositif monté sur une imprimante.
La figure 2 est une vue latérale illustrant des particularités du dispositif.
La figure 3 est une vue en coupe suivant C de la figure 2.
La figure 4 est une vue en coupe suivant D de la figure 2, certains éléments n'étant pas illustrés pour des raisons de clarté.

En référence à la figure 1, le dispositif d'alimentation en feuilles 1 est monté sur une imprimante 2 ou machine à écrire comprenant un cylindre de frappe 3 et un chariot mobile 4 déplaçable le long du cylindre et portant un dispositif d'écriture 5, tel qu'une tête à aiguilles ou un disque à caractères. Un arbre moteur 6 relié à un moteur d'entraînement de préférence du type pas à pas, non illustré, entraîne le cylindre 3. Des rouleaux de contre-pression, dont seulement un 7 est représenté, sont sollicités élastiquement contre le cylindre et constituent un mécanisme d'entraînement 25 permettant de faire avancer de façon connue une feuille de papier introduite dans l'imprimante.

Le dispositif d'alimentation 1 comprend un châssis 40 dont les parois latérales 41 présentent des encoches 42 s'adaptant sur l'arbre 43 du cylindre de frappe 3. La base 44 du châssis repose sur la partie arrière de l'imprimante 2. Le dispositif d'alimentation 1 comporte des supports 8 et 9 sur lesquels les feuilles 11 à imprimer sont stockées. Ces supports comprennent des cassettes 12 et 13, susceptibles d'être posées sur des plaques de maintien 14, 15 et d'être retirées de ces emplacements. Les cassettes 12, 13, de forme rectangulaire, comportent un fond 16 et des parois latérales 17, 17a. Ces dernières possèdent à leur partie supérieure des organes de retenue 18, 18a, sous forme de rebords destinés à retenir les feuilles 11 posées sur une plaque de support 19. Cette plaque 19 est sollicitée dans sa partie inférieure par un ressort 20 en direction des organes de retenue 18. A sa partie supérieure, la plaque 19 est maintenue sensiblement en contact avec le fond 16.

Un mécanisme d'extraction 21, 22, est associé à chacun des supports 8,9 et sert à décaler et à extraire la feuille la plus haute de la pile de feuilles 11 et de la transporter par un canal 23, 24 jusqu'à un dispositif d'entraînement de papier 25. Tel que décrit en détail plus loin, ce mécanisme est agencé de façon à transporter la feuille vers le haut à l'aide d'un rouleau 26. Le bord inférieur de la feuille se dégage alors des organes de retenue 18 et la feuille, butant contre la paroi supérieure 17a de la cassette, forme une poche 10. Le rouleau 26 entraîne ensuite la feuille dans la direction opposée. Le bord inférieur passe par dessus les organes de retenue 18 et la poche 10 est supprimée. Le rouleau 26 est alors dégagé de la feuille qui tombe en chute libre sur une butée d'alignement 27. Un dispositif de transport 28, constitué par deux rouleaux 29, 30, est alors rendu actif pour introduire la feuille de façon contrôlée dans l'imprimante 2 où elle est reprise par le dispositif d'entraînement 25.

Le dispositif 1 comprend en outre deux supports 31 et 32 destinés au stockage des feuilles imprimées. Après l'impression, ces dernières passent dans le canal de sortie 33, où elles sont entraînées par le dispositif de transport 34 constitué également par deux rouleaux d'entraînement 35 et 36 pour être déposées en ordre normal sur le support 31 ou en suite inversée sur le support 32. La paroi 45 séparant les deux supports est montée à cet effet de façon pivotante autour d'un pivot 46. Une manette 48 permet de bloquer cette paroi 45 dans une position donnée. La tranche inférieure 47 de la paroi 45 présente deux surfaces de guidage conduisant les feuilles à la sortie du canal 33 soit à gauche sur le support 31 soit à droite sur le support 32.

Le support 32 peut également être utilisé comme support pour l'alimentation en enveloppes à imprimer. Il possède, à cet effet, dans sa partie inférieure, un canal 49 adapté de façon à conduire les enveloppes vers le cylindre 3. Un mécanisme d'extraction 50 est disposé à la partie inférieure du support 32 et permet de décaler et d'entraîner l'enveloppe la plus basse d'une pile posée sur le support 32. La pile d'enveloppe est maintenue par des galets 51 disposés sur une barre transversale fixée à l'extrémité d'un levier coudé 52 monté pivotant autour d'un pivot 53. Les galets 51 sont sollicités par un ressort 54 en direction de la paroi arrière du support 32. Au cas où ce support est utilisé comme réservoir pour les feuilles déjà imprimées, les galets 51 reposent sur cette paroi de façon à obstruer l'entrée du canal 49.

En référence aux figures 2 à 4, le dispositif d'alimentation comprend un mécanisme de sélection 55 destiné à activer selon le choix de l'utilisateur un des mécanismes d'extraction 21,22, 50. Ce mécanisme de sélection 55 comprend un levier de sélection 56 monté pivotant à une des extrémités d'un bras de sélection 57 dont l'autre extrémité est solidaire d'une douille 66 montée de façon tournante autour d'un arbre 58. Une pièce de guidage 59 coopère avec un doigt 60 traversant l'extrémité du levier de sélection 56. Un ressort 61 a relie le levier 56 au bras 57 de façon à solliciter le doigt 60 contre la pièce de guidage 59. Le bras 57 est entraîné par le cylindre de frappe 3 grâce à une série d'engrenages 61 à 65 de façon que le bras 57 pivote dans le même sens autour de l'arbre 58 que le cylindre 3 autour de l'arbre 43. La roue dentée 65, montée pivotante autour de l'arbre 58, comprend une douille 67 reliée par un dispositif d'accouplement à roue libre à la douille 66 solidaire du bras de sélection 57. Le dispositif d'accouplement est constitué par un embrayage à ressort 68. Une extrémité du ressort spiralé d'embrayage 68 est fixé rigidement à la douille 66, tandis que l'autre extrémité est enroulée autour de la douille 67 et comporte un prolongement 69. Le bras de sélection 57 est sollicité par un ressort 70 dans une position de repos, dans laquelle le doigt 60 est maintenu contre une butée 71 de la pièce de guidage 59. L'enroulement du ressort spiralé d'embrayage 68 est tel que les douilles 66 et 67 sont accouplées, lorsque la roue 65 tourne dans un sens senestre. La douille 67 peut par contre continuer à tourner dans un sens dextre, lorsque le levier de sélection 56 est arrêté par la butée 71. Dans le cas illustré à la figure 2, cet enroulement du ressort 68 doit donc être dextre. Le prolongement 69 du ressort est susceptible d'entrer en contact avec une butée constituée par un arbre 82 et est bloqué par ce dernier, lorsque la roue dentée 65 tourne dans un sens senestre. Ce blocage du prolongement 69 a pour effet d'ouvrir légèrement le ressort 68 enroulé autour de la douille 67 et de désaccoupler le bras de sélection 57 du dispositif d'entraînement 61 à 65.

La pièce de guidage 59 du mécanisme de sélection comprend une glissière de sélection 72, le long de laquelle le doigt 60 est guidé lorsque le levier de sélection tourne dans un sens senestre, et un nombre de voies de guidage 73 à 75 égal au nombre de mécanismes d'extraction 21, 22, 50.

La glissière de sélection 72 et les voies de guidage 73 à 75 sont constituées par des secteurs de cercles concentriques. L'axe de rotation du bras de sélection 57 est confondu avec le centre de ces cercles concentriques. Les voies de guidage 73 à 75 comportent des ouvertures 73a, 74a, 75a communiquant avec la glissière de sélection 72 de façon que le doigt 60 puisse suivre l'une des voies de guidage lorsque le levier 56 est entraîné dans le sens opposé. C'est donc l'amplitude du déplacement du levier 56 dans la direction senestre qui détermine la voie de guidage suivie par le doigt 60. Le dispositif d'alimentation comprend, associée à chacune des voies de guidage, une pièce de commande d'extraction, tel que les bascules 76 à 78. Ces bascules 76 à 78 sont montées pivotantes sur l'arbre 82 et coopèrent par un pli avec le doigt 60, lorsque ce dernier emprunte la voie de guidage correspondante. Une rotation de l'une des bascules provoque la mise en marche du mécanisme d'extraction correspondant. Sollicitée par un ressort 79, la bascule retombe ensuite dans sa position de repos déterminée par une butée 80.

Pour guider le levier de sélection 56 vers sa position de repos, les voies de guidage 73 à 75 se rejoignent et communiquent avec le chemin de sélection 72 par une ouverture recouverte d'une lame élastique 81 de façon à permettre la sortie du doigt 60 en direction de la position de repos, mais interdisant toute entrée à ce doigt 60, lorsqu'il est déplacé de droite à gauche.

Chacun des mécanismes d'extraction associé au supports de papier comporte une came 90 à 92. Cette came est montée de façon pivotante autour d'un pivot excentrique 93 sur un bras coudé 94 susceptible de pivoter autour d'un arbre 95. Un arrêt 96 solidaire de la came 90 coopère avec le pli 97 de la bascule 76 pour empêcher que la came 90 tourne autour du pivot 93. Un ressort 102 sollicite le bras coudé 94 contre une butée fixe 101 de façon que la périphérie de la came 90 occupe une position proche de la périphérie de la roue dentée 63b, mais ne touche pas cette périphérie, lorsque le pli 97 est en contact avec l'arrêt 96. Chacun des mécanismes d'extraction comporte en outre un levier 98 sollicité par un ressort 99, agencé entre le levier 98 et le bras coudé 94, contre une pièce 100 solidaire de la came 90 de façon à mettre en rotation la came 90, lorsque le pli 97 est dégagé de l'arrêt 96.

La périphérie de la came 90 comporte une première portion 90a constituée par une denture susceptible de coopérer avec la roue dentée 63b et une seconde portion lisse 90b susceptible de glisser sur cette denture sous l'action du ressort 102.

L'extrémité du bras coudé 94 est accouplée à une tirette 105 commandant des moyens de séparation 106 d'une feuille et la mise en place de la butée d'alignement 27. Cette butée d'alignement est constituée par une pièce en forme de peigne fixée entre deux bras 107 pivotant autour d'un arbre 108 fixé au châssis. Un doigt 125 solidaire de la tirette 105, engagé dans une fente de la paroi 41, est relié par un ressort 109 à l'un des bras 107.

Les moyens de séparation 106 comprennent à proximité des deux parois latérales 41 un levier 110 monté sur un arbre 111 fixé au châssis et une équerre 112 pivotant également autour de l'arbre 111. Le levier 110 et l'équerre 112 sont reliés par un ressort 113 sollicitant l'équerre 112 vers une position de repos déterminée par deux butées 114 et 115 portées par le levier 110 respectivement l'équerre 112. Le rouleau 30 du mécanisme d'extraction est montée pivotant sur un arbre 116 tenu per les leviers 110. Un ressort 117 sollicite les leviers 110 dans une position telle que le rouleau 30 demeure en contact avec le rouleau 29 fixé sur un arbre 118 monté sur des paliers solidaires du châssis. Cet arbre 118 est entraîné par le cylindre de frappe 3 grâce à des engrenages 119 à 121, de façon que le rouleau 29 et le cylindre de frappe 3 tournent en sens opposé.

Le rouleau 26 comporte un arbre 122 monté sur les équerres 112. Une roue dentée 123 solidaire de l'arbre 122 coopère avec une denture 124 en forme de segment de cercle portée par une extrémité 124 d'un des leviers 110. Lautre extrémité de ce levier 110 est agencée de façon à coopérer avec le doigt 125 solidaire de la tirette 105 pour commander un pivotement du levier 110 autour de l'arbre 111. Le dispositif comprend en outre une butée 126 destinée à fixer la position exacte de la butée d'alignement 27 lors de sa mise en place et des butées 127 pour limiter le pivotement de l'équerre 112 autour de l'arbre 111.

Les rouleaux 26, 29 e 30 sont recouverts d'élastomère pour assurer un entraînement par friction des feuilles de papier. Le dispositif d'alimentation en feuille peut être adapté à toute imprimante ou machine à écrire comportant une unité de commande 130 susceptible de contrôler de façon précise l'entraînement du cylindre de frappe dans les deux sens.

Le dispositif fonctionne de la façon suivante. Lorsque l'unité de commande 130 de l'imprimante reçoit l'ordre d'introduction d'un type donné de feuilles empilées sur les supports 8, 9 et 32, elle commande une rotation du cylindre 3 dans un sens contraire à l'introduction. Le cylindre 3 entraîne per l'intermédiaire des engrenages 62 à 65 le bras 57 et le levier de sélection 56 suivant une rotation senestre. L'amplitude de cette rotation senestre détermine laquelle des voies de guidage 73 à 75 va être suivie par le doigt 60. Cette amplitude constitue donc le critère de sélection. Les engrenages 62 à 65 ont été choisis de sorte que la sélection est effectuée pour des rotations du cylindre comprises entre 2 et 2,5 tours dans la direction opposée à l'introduction du papier. Le sens d'entraînement du cylindre est ensuite inversé et le doigt 60 suit une des voies 73 à 75 pour actionner l'une des pièces de commande d'extraction, constituées par les bascules 76 à 78.

La bascule sélectionnée effectue un pivotement autour du pivot 82 et dégage l'arrêt 96. En appuyant sur la pièce 100, le bras 98, sollicité par le ressort 99, entraîne en rotation la came 90, qui du fait de son excentricité entre en contact avec la roue dentée 63b. Cette dernière est entraînée dans le même sens que le cylindre de frappe 3 et entraîne en rotation la came 90. La tirette 105 est alors déplacée dans un premier temps vers la gauche dans la figure 2 et commande successivement les opérations suivantes:
- Mise en place de la butée d'alignement 27.
- Pivotement du levier 110 et de l'équerre 112 autour de l'arbre 111, jusqu'a ce que l'équerre 112 vient en contact avec la butée 127.
- Le levier 110 continue son mouvement de pivotement et entraîne grâce à l'engrenage 123, 124, le rouleau 26 dans un sens senestre; en contact avec la feuille la plus haute contenue dans la cassette 13, ce rouleau déplace cette feuille par friction sur une distance de un centimètre environ vers le haut pour dégager le bord inférieur de la feuille sous les organes de retenue 18 de la cassette 13, et pour former la poche 10 (voir figure 1).

La came 90 a effectué à ce moment une rotation de 180° et commence à déplacer la tirette 105 vers la droite, contrôlant les opérations suivantes:
- Le levier 110 pivote dans le sens contraire, entraînant le rouleau 26 dans un sens dextre, ce dernier transporte la feuille de papier par dessus les organes 18 vers le bas.
- Lorsque la poche est entièrement résorbée et la feuille posée à plat, le rouleau 26 se dégage de la feuille qui tombe en chute libre sur la butée d'alignement 27.
- L'unité de commande 130 commande à ce moment un arrêt du moteur d'entraînement d'une durée d'une seconde environ pour assurer que cette chute s'effectue sans entrave.
- Après la mise en marche du moteur d'entraînement, la périphérie lisse 90b entre en contact avec la roue 63b et glisse sur cette dernière.
- L'unité 130 commande un nouvel arrêt du moteur d'entraînement. Pendant cet arrêt, le levier 110, sollicité par le ressort 117 continue à pivoter pour permettre la fermeture des deux rouleaux d'entraînement 29 et 30. La tirette 105 commande ensuite l'escamotage de la butée d'alignement 27 sous l'effet de la traction du ressort 102 agissant sur le bras 94. La périphérie 90a munie de la denture entre alors de nouveau en contact avec la roue dentée 63b.
- Le moteur d'entraînement est mis en marche pendant une durée qui est fonction de la longueur d'introduction désirée du papier et commandée par l'unité 130. Pendant cette opération, la came 90 est entraînée par la roue 63b et le bras coudé 94 vient en contact avec la butée de repos 101.
- Le levier 98 sollicité par le ressort 99 appuie sur la pièce 100 en écartant d'une faible distance la came 90 de la roue d'entraînement 63b et son arrêt 96 entre en contact avec le pli 97 de la bascule 76.

Comme l'engrenage 62 à 65 est adapté de façon qu'il est nécessaire d'effectuer au moins deux tours de cylindre 3 dans la direction opposée à l'avance du papier pour qu'une sélection soit effective et comme la circonférence du cylindre 3 correspond approximativement à la demi-longueur d'une feuille de papier format A4, il est dans tous les cas possible de revenir en arrière avec le cylindre 3 pour corriger ou compléter une ligne préalablement imprimée, sans pour autant enclencher un nouveau cycle de sélection et d'extraction.

L'introduction d'une feuille nécessite un déplacement unique du cylindre 3 dans un sens opposé à l'avance du papier pour effectuer la sélection du papier. Le cylindre est ensuite entraîné dans le sens normal d'introduction du papier. Les deux arrêts du moteur d'entraînement commandé par l'unité 130 assurent une chute sans entrave du papier et une fermeture des rouleaux d'entraînement 29, 30 en position immobile de la feuille. Il est bien entendu que ces deux arrêts ne sont pas indispensables, si la forme de la came 90 est choisie de façon que le papier ait suffisamment de temps pourtomber sur la butée d'alignement 27 avant que le rouleau 30 ne s'appuie sur le rouleau 29 et de façon que la butée 27 soit escamotée immédiatement après le contact des deux rouleaux de transport 29, 30.

Comme la poche 10 est entièrement résorbée avant que la feuille puisse tomber sur la butée d'alignement 27, la chute s'effectue de façon régulière. Le mécanisme de transport 28 reprend cette feuille dans une position prédéterminée pour l'introduire de façon contrôlée dans l'imprimante assurant donc un positionnement exact de la feuille sur le cylindre de frappe 3.

## Revendications

1. Dispositif d'alimentation en feuilles pour imprimante (2) ou machine à écrire comprenant un châssis (4), un ou plusieurs supports (8, 9) sur lesquels les feuilles à imprimer (11) sont stockées en pile, un mécanisme d'extraction (21, 22), associé à chacun des supports (8, 9), destiné à extraire une feuille du support en vue de son introduction dans l'imprimante (2), et un mécanisme de sélection (55) destiné à activer un des mécanismes d'extraction, le mécanisme de sélection (55) et les mécanismes d'extraction (21, 22) étant entraînés par l'organe d'entraînement (61) du cylindre de frappe (3) de l'imprimante (2) suivant deux direction opposées, caractérisé en ce que le mécanisme de sélection (55) comprend un levier de sélection (56) entraîné par l'organe d'entraînement (61) et une pièce de guidage (59) coopèrant avec une portion (60) du levier de sélection (56), cette pièce de guidage (59) comportant une glissière de sélection (72) coopérant avec ladite portion (60) et un nombre de voies de guidage (73 à 75) pour cette portion (60) au moins égal au nombre de mécanismes d'extraction (21, 22), le dispositif comportant, associée à chacune des voies de guidage (73 à 75) une pièce de commande d'extraction (76 à 78) agencée de façon à coopérer avec le levier de sélection (56), chacune des voies de guidage (73 à 75) comportant une ouverture (73a à 75a) par laquelle elle communique avec la glissière de sélection (72), le levier de sélection (56) étant sollicité par un élément élastique (70) dans une position de repos à partir de laquelle il est entraîné selon une première direction en suivant la glissière de sélection (72) vers lesdites ouvertures, qui sont agencées de façon que ladite portion (60) suive une des voies de guidage (73 à 75), lorsque le levier de sélection (56) est déplacé suivant une seconde direction opposée à la première pour coopérer avec une des pièces de commande d'extraction (76 à 78).

2. Dispositif selon la revendication 1, caractérisé en ce que le dispositif est agencé de façon qu'un déplacement du levier de sélection (56) dans ladite première direction correspond à une rotation du cylindre (3) dans le sens opposé à l'introduction du papier, le levier de sélection (56) coopérant avec une des pièce de commande d'extraction (76 à 78) lorsque le cylindre (3) tourne dans le sens de l'introduction du papier.

3. Dispositif selon l'une des revendications 1 ou 2, caractérisé en ce que le dispositif comporte un élément élastique (61 a) agencé de façon à solliciter ladite portion (60) du levier de sélection sur une des voies de guidage (73 à 75) lorsque le levier est déplacé dans ladite seconde direction.

4. Dispositif selon l'une des revendications 1 à 3, caractérisé en ce que la glissière de sélection (72) et les voies de guidage (73 à 75) sont constituées par des secteurs de cercles concentriques, le levier de sélection (56), étant monté à une des extrémités d'un bras de séléction (57) dont l'autre extrémité est fixée à un pivot (58) dont l'axe est situé sensiblement au centre des cercles concentriques.

5. Dispositif selon la revendication 4, caractérisé en ce que la glissière de sélection (72) comporte un rayon plus grand que les cercles des voies de guidage (73 à 75) et en ce que ledit élément élastique (61 a) est constitué par un ressort reliant le bras (57) au levier (56) de sélection de façon à solliciter ladite portion (60) du levier de sélection dans une direction sensiblement radiale de la glissière de sélection (72).

6. Dispositif selon l'une des revendications 1 à 5, caractérisé en ce que les voies de guidage (73 à 75) sont conformées de façon à ramener le levier de sélection (56) dans sa position de repos, lorsqu'il est entraîné suivant ladite deuxième direction.

7. Dispositif selon la revendication 2, comportant un engrenage (61 à 64) entre le cylindre (3) et une roue dentée (65) destinée à entraîner le levier de sélection (56), caractérisé en ce que cet engrenage (61 à 64) est conformé de façon que la périphérie du cylindre (3) effectue un déplacement sensiblement égal à la longueur des feuilles à imprimer (11) dans ladite première direction, avant que le levier de sélection 5 ait etteint une desdites ouvertures communiquant avec une des voies de guidage (73 à 75).

8. Dispositif selon la revendication 7, caractérisé en ce qu'il comprend un dispositif d'accouplement à roue libre (66 à 69) entre ladite roue dentée (65) et le levier de sélection (56) agencé de façon à accoupler la roue dentée (65) à ce levier (56), lorsque le cylindre (3) tourne dans ladite première direction, et une butée (71 ) destinée à retenir le levier de sélection (56) dans sa position de repos lorsque le cylindre (3) tourne dans la direction opposée.

9. Dispositif selon la revendication 8, caractérisé en ce que le dispositif d'accouplement (66 à 69) comporte un organe (69) susceptible de désaccoupler le levier de sélection (56) de la roue dentée (65), cet organe (69) coopérant avec une butée fixe (82) agencée de façon que l'organe (69) entre en contact avec la butée (82) lorsque le levier de sélection (56) est entraîné dans ladite première direction sur une amplitude prédéterminée plus grande que la distance séparant la position de repos de l'ouverture la plus éloignée.

## Patentansprüche

1. Vorrichtung zum Einführen von Blättern in eine Druck- oder Schreibmaschine, mit einem Rahmen (4), mit einem oder mehreren Tragelementen (8, 9) auf denen die zu beschriftenden Blätter (11) gestapelt sind, mit einem jedem Tragelement (8, 9) beigeordneten Abziehmechanismus (21, 22), der dazu bestimmt ist, ein Blatt zu seiner Einführung in die Druckmaschine (2) vom Tragelement abzuziehen, und mit einem Auswahlmechanismus (55), der dazu bestimmt ist, einen der Abziehmechanismen in Tätigkeit zu bringen, wobei der Auswahlmechanismus (55) und die Abziehmechanismen (21, 22) vom Antriebsorgan (61) der Schreibwalze (3) der Druckmaschine (2) in zwei entgegengesetzte Richtungen betätigt werden, dadurch gekennzeichnet, dass der Auswahlmechanismus (55) einen vom Antriebsorgan (61) betätigten Wahlhebel (56) und ein mit einem Teilstück (60) des Wahlhebels (56) zusammenarbeitendes Führungsstück (59) aufweist, wobei dieses Führungsstück (59) eine mit dem Teilstück (60) des Wahlhebels (56) zusammenarbeitende Auswahlschiene (72) und eine Anzahl von Führungsbahnen (73 bis 75) für dieses Teilstück, die zumindesten gleich der Anzahl von Abziehmechanismen (21, 22) ist, aufweist, wobei die Vorrichtung, jeder der Führungsbahnen (73 bis 75) zugeordnet, ein Abziehbetätigungsstück (76 bis 78) aufweist, das derart ausgebildet ist, dass es mit dem Wahlhebel (56) zusammenarbeitet, wobei jede der Führungsbahnen (73 bis 75) eine Öffnung (73a bis 75a) aufweist, über welche sie mit der Auswahlschiene (72) in Verbindung steht, wobei der Wahlhebel (56) durch ein Federelement (70) in eine Ruhestellung gezogen wird, von welcher er in eine erste Richtung der Auswahlschiene (72) folgend zu den benannten Öffnungen geführt wird, welche derart angeordnet sind, dass das benannte Teilstück (60) einer der Führungsbahnen (73 bis 75) folgt, wenn der Wahlhebel (56) in eine der ersten Richtung entgegengesetzten Richtung bewegt wird, um mit einem Abziehbetätigungsstücke (76 bis 78) zusammen zu wirken.

2. Vorrichtung gemäss Anspruch 1, dadurch gekennzeichnet, dass die Vorrichtung derart angeordnet ist, dass eine Bewegung des Wahlhebels (56) in die benannte erste Richtung einer Drehung der Schreibwalze (3) in der der Blatteinführung entgegengesetzten Richtung entspricht, wobei der Wahlhebel (56) mit einem der Abziehbetätigungsstücke (76 bis 78) zusammenwirkt, wenn die Schreibwalze (3) in Richtung der Blatteinführung gedreht wird.

3. Vorrichtung gemäss einem der Ansprüche 1 oder 2, dadurch gekennzeichnet, dass die Vorrichtung ein Federelement (61 a) aufweist, das derart angeordnet ist, dass das benannte Teilstück (60) des Wahlhebels auf eine der Führungsbahnen (73 bis 75) gezogen wird, wenn der Hebel in die benannte zweite Richtung bewegt wird.

4. Vorrichtung gemäss einem der Ansprüche 1 bis 3, dadurch gekennzeichnet, dass die Auswahlschiene (72) und die Führungsbahnen (73 bis 75) durch Sektoren von konzentrischen Kreisen gebildet werden, wobei der Wahlhebel an eines der Enden eines Auswahlarmes (57) montiert ist, dessen anderes Ende an einem Drehzapfen (58) befestigt ist, dessen Achse merklich im Zentrum der konzentrischen Kreise liegt.

5. Vorrichtung gemäss Anspruch 4, dadurch gekennzeichnet, dass die Auswahlschiene (72) einen grösseren Radius aufweist wie die Kreise der Führungsbahnen (73 bis 75), und dass das benannte Federelement (61 a) durch eine Feder gebildet wird, die den Arm (57) mit dem Wahlhebel (56) derart verbindet, dass das benannte Teilstück (60) des Wahlhebels (56) in eine merklich radiale Richtung der Auswahlschiene (72) gezogen wird.

6. Vorrichtung gemäss einem der Ansprüche 1 bis 5 dadurch gekennzeichnet, dass die Führungsbahnen (73 bis 75) derart ausgebildet sind, das sie den Wahlhebel (56) in seine Ruhestellung zurückführen, wenn er gemäss der benannten zweiten Richtung bewegt wird.

7. Vorrichtung gemäss Anspruch 2, die ein Räderwerk (61 bis 64) zwischen der Schreibwalze (3) und ein Zahnrad (65) aufweist, das dazu bestimmt ist den Wahlhebel (56) anzutreiben, dadurch gekennzeichnet, dass das Räderwerk (61 bis 64) derart ausgebildet ist, dass der Umkreis der Schreibwalze (3) eine Bewegung in die benannte erste Richtung ausführt, die merklich gleich der Länge der zu beschriftenden Blätter ist, bevor der Wahlhebel (56) eine der benannten Öffnungen erreicht hat, welche mit den Führungsbahnen (73 bis 75) in Verbindung stehen.

8. Vorrichtung gemäss Anspruch 7, dadurch gekennzeichnet, dass sie eine Freilaufkupplungsvorrichtung (66 bis 69) zwischen dem benannten Zahnrad (65) und dem Wahlhebel (56) aufweist, welche derart ausgebildet ist, dass das Zahnrad (65) an diesen Hebel (56) gekuppelt ist, wenn der Zylinder (3) in die benannte erste Richtung gedreht wird, und weiterhin einen Anschlag (71) aufweist, der dazu bestimmt ist, den Wahlhebel (56) in seiner Ruhestellung zurückzuhalten, wenn die Schreibwalze in entgegengesetzter Richtung gedreht wird.

9. Vorrichtung gemäss Anspruch 8, dadurch gekennzeichnet, dass die Kupplungsvorrichtung (66 bis 69) ein Organ (69) aufweist, das ermöglicht, den Wahlhebel (56) vom Zahnrad (65) abzukuppeln, wobei dieses Organ (69) mit einemfesten Anschlag (82) derart zusammenwirkt, dass das Organ (69) am Anschlag (82) anliegt, wenn der Wahlhebel (56) in die benannte erste Richtung über eine vorbestimmte Länge bewegt wird, die grösser als die Länge zwischen der Ruhestellung und der am weitesten gelegenen Öffnung ist.

## Claims

1. Sheet feed device for a printer (2) or typewriter comprising a frame (4), one or more supports (8, 9) on which the sheets (11) to be printed are stored in a stack, a removal mechanism (21, 22), associated with each of the supports (8, 9), intended to remove a sheet from the support for its introduction into the printer (2), and a selection mechanism (55) intended to activate one of the removal mecanisms, the selection mechanism (55) and the removal mechanisms (21, 22) being driven by the drive element (61) of the platen (3) of the printer (2) in two opposite directions, characterized in that the selection mechanism (55) comprises a selection lever (56) driven by the drive element (61) and a guide part (59) working with a portion (60) of the selection lever (56), this guide part (59) comprising a selection slide (72) working with said portion (60) and a number of guide tracks (73 to 75) for this portion (60) at least equal to the number of removal mechanisms (21, 22), the device comprising, associated with each of the guide tracks (73 to 75), a removal control part (76 to 78) made to work with the selection lever (56), each of the guide tracks (73 to 75) comprising an opening (73a to 75a) through which it communicates with the selection slide (72), the selection lever (56) being pulled by an elastic element (70) to a rest position from which it is driven in a first direction along the selection slide (72) to said openings, which are made so that said portion (60) follow one of the guide tracks (73 to 75), when the selection lever (56) is moved in a second direction opposite the first to work with one of the removal control parts (76 to 78).

2. Device according to claim 1, characterized in that the device is made so that a movement of the selection lever (56) in said first direction corresponds to a rotation of the platen (3) in the direction opposite the introduction of the paper, the selection lever (56) working with one of the removal control parts (76 to 78) when the platen (3) turns in the direction of introduction of the paper.

3. Device according to one of claims 1 or 2, characterized in that the device comprises an elastic element (61 a) made to pull said portion (60) of the selection lever on one of the guide tracks (73 to 75) when the lever is moved in said second direction.

4. Device according to one of claims 1 to 3, characterized in that the selection slide (72) and the guide tracks (73 to 75) consist of sectors of concentric circles, the selection lever (56) being mounted at one of the ends of a selection arm (57) whose other end is fastened to a pivot (58) whose axis is located approximately in the center of the concentric circles.

5. Device according to claim 4, characterized in that the selection slide (72) has a radius greater than the circles of the guide tracks (73 to 75) and in that said elastic element (61 a) consists of a spring connecting the arm (57) to the selection lever (56) to pull said portion (60) of the selection lever in a direction approximately radial to the selection slide (72).

6. Device according to one of claims 1 to 5, characterized in that the guide tracks (73 to 75) are shaped to bring the selection lever (56) to its rest position, when it is driven in said second direction.

7. Device according to claim 2, comprising a gear (61 to 64) between the platen (3) and a toothed wheel (65) intended to drive the selection lever (56), characterized in that this gear (61 to 64) is so shaped that the periphery of the platen (3) makes a movement, in a first direction, approximately equal to the length of the sheets to be printed, before the selection lever (56) has reached one of said openings communicating with one of the guide tracks (73 to 75).

8. Device according to claim 7, characterized in that it comprises an overriding clutch (66 to 69) between said toothed wheel (65) and the selection lever (56) made to couple the toothed wheel (65) to this lever (56), when the platen (3) turns in said first direction, and a stop (71) intended to hold the selection lever (56) in its rest position when the platen (3) turns in the opposite direction.

9. Device according to claim 8, characterized in that the clutch (66 to 69) comprises an element (69) able to uncouple the selection lever (56) from the toothed wheel (65), this element (69) working with a stationary stop (82) made so that the element (69) comes in contact with the stop (82) when the selection lever (56) is driven in said first direction over a predetermined amplitude greater than the distance separating the rest position from the farthest opening.
